# EUROPÄISCHE PATENTSCHRIFT

(11) **EP 1 456 839 B1**
(45) Veröffentlichungstag und Bekanntmachung des Hinweises auf die Patenterteilung: **12.07.2006**
(21) Anmeldenummer: 02787371.0
(22) Anmeldetag: 18.11.2002
(51) Int. Cl.: G10L 21/02

(54) **VERFAHREN UND VORRICHTUNG ZUR UNTERDRÜCKUNG VON PERIODISCHEN STÖRSIGNALEN**
METHOD AND DEVICE FOR THE SUPPRESSION OF PERIODIC INTERFERENCE SIGNALS
PROCEDE ET DISPOSITIF DE SUPPRESSION DE SIGNAUX PERTURBATEURS PERIODIQUES

(30) Priorität: 19.12.2001 DE 10162559
(43) Veröffentlichungstag der Anmeldung: 15.09.2004
(73) Patentinhaber: SIEMENS AKTIENGESELLSCHAFT, 80333 München (DE)
(72) Erfinder: KLINKE, Stefano, Ambrosius, 50169 Kerpen (DE); PÖRSCHMANN, Christoph, 45966 Gladbeck (DE)
(86) Internationale Anmeldenummer: PCT/DE2002/004244
(87) Internationale Veröffentlichungsnummer: WO 2003/052746

(56) Entgegenhaltungen:
- US-A- 5 903 819
- US-B1- 6 320 968
- MEIR FEDER: "PARAMETER ESTIMATION AND EXTRACTION OF HELICOPTER SIGNALS OBSERVED WITH A WIDE-BAND INTERFERENCE" IEEE TRANSACTIONS ON SIGNAL PROCESSING, IEEE, INC. NEW YORK, US, Bd. 41, Nr. 1, 1993, Seiten 232-244, XP000332136 ISSN: 1053-587X

## Beschreibung

Die vorliegende Erfindung bezieht sich auf ein Verfahren und eine Vorrichtung zur Unterdrückung von im Wesentlichen periodischen Störsignalen und insbesondere auf ein Verfahren und eine Vorrichtung zur Unterdrückung von periodischen Störungen im Audiofrequenzbereich, die beispielsweise von einem digitalen Telekommunikationssystem bei der Datenübertragung verursacht und in z.B. ein mobiles Telekommunikationsendgerät oder ein externes Gerät wie z.B. ein Hörhilfegerät eingekoppelt werden.

Aus der US 5,903,819 ist ein solches Verfahren und eine solche Vorrichtung bekannt, wie sie in den Obergriffen der Ansprüche 1 bzw. 26 niedergelegt sind. Gemäß diesem Stand der Technik wird eine Abschätzung für das Störsignal mit Hilfe von Autokorrelation eines Eingangssignals mit einer verzögerten Version desselben herbeigeführt.

Ein weiteres Verfahren zur Entstörung eines Nutzsignals, das mit einem periodischen Störsignal behaftet ist, wird in der US 6,320,968 B1 beschrieben, wobei Maßnahmen getroffen sind, ein aktuelles Eingangssignal dadurch zu entstören, dass ein weiteres Signal, dass das Störsignal enthält, davon abgezogen wird.

Als technischer Hintergrund zu der Erfindung ist außerdem der Fachartikel von Meir Feder "Parameter estimation and extraction of helicopter signals observed with a wide-band interface" (IEEE Transactions on signal processing, IEEE, Inc. New York, US, Bd. 41, Nr. 1, 1993, Seiten 232- 244) zu erwähnen.

In einer Vielzahl von digitalen Telekommunikationssystemen erfolgt eine Datenübertragung zwischen einem mobilen Telekommunikationsendgerät wie z. B. einem Mobiltelefon und einer dazugehörigen Basisstation über ein gepulstes Hochfrequenzsignal mit einer vorbestimmten Trägerfrequenz. Für ein sogenanntes GSM-Telekommunikationssystem (global system for mobile communications) beträgt die Trägerfrequenz 900 MHz und eine Impulsfrequenz ca. 217 Hz. Im Falle eines DECT-Telekommunikationssystems beträgt dagegen die Trägerfrequenz 1800 MHz und die zugehörige Impulsfrequenz 100 Hz. Ein auf GSM-basierenden weiterer Standard ist der DCS1800-Standard, der ebenfalls bei einer Trägerfrequenz von 1800 MHz arbeitet. Bei digitalen Telekommunikationssystemen werden somit eine Vielzahl von Trägerfrequenzen mit unterschiedlichen Impulsfrequenzen verwendet, weshalb die Endgerätehersteller zunehmend sogenannte Dual-Band- bzw. Triple-Band-Endgeräte zur Implementierung der verschiedenen Standards entwickeln.

Insbesondere das gepulste Hochfrequenzsignal bereitet hierbei oft Probleme. Das gepulste Hochfrequenzsignal wird beispielsweise durch die nicht lineare FET-Kennlinie eines im Endgerät vorhandenen Mikrofons demoduliert und verursacht so zum Teil deutlich wahrnehmbare Störungen im Audiofrequenzbereich.

Figur 1 zeigt eine vereinfachte zeitliche Darstellung eines periodisch gestörten Signals, wie es beispielsweise am Ausgang einer durch ein gepulstes Hochfrequenzsignal gestörten Signalquelle wie z.B. einem Mikrofon ausgegeben wird.

Figur 2 zeigt eine vereinfachte zeitliche Darstellung des zugehörigen gepulsten Hochfrequenzsignals bzw. periodischen Störsignals, wie es beispielsweise in GSM- oder DECT-Telekommunikationssystemen auftritt. Beim GSM-Standard werden gemäß Figur 2 in einem zeitlichen Abstand T von ca. 4,7 Millisekunden Hochfrequenzimpulse übertragen, die die eigentlichen Informationen enthalten. Beim DECT-Standard beträgt dieser zeitliche Abstand T 10 Millisekunden und entspricht einer Frequenz von 100 Hz im Gegensatz zu 217 Hz bei GSM. Diese periodischen Störsignale können nunmehr in einer gedruckten Leiterplatte und insbesondere an einer Signalquelle wie z.B. einem Mikrofon eingebracht werden, wodurch sich die in Figur 1 dargestellten Störspitzen ergeben.

Herkömmliche Vorrichtungen und Verfahren zur Unterdrückung dieser periodischen Störsignale basieren im Wesentlichen auf einer Abschirmung der Funkeinstrahlung durch beispielweise ein leitfähiges Abschirmgehäuse der Signalquelle bzw. ein leitfähiges Mikrofongehäuse. Hierbei ist zu beachten, dass das Gehäuse möglichst vollständig geschlossen ist. Eine optimale Wirkung wird meist durch eine metallische Abschirmung erreicht. Der Aufwand für eine derartige Abschirmung ist jedoch insbesondere bei Geräten wie z.B. einem mobilen Telekommunikationsendgerät und/oder einem Hörhilfegerät kostspielig und darüber hinaus platzintensiv.

Eine weitere Möglichkeit zur Unterdrückung dieser periodischen Störsignale besteht üblicherweise darin, die leitungsgebundene Einkopplung durch eine Filterung zu beseitigen.

Hierbei werden in der Regel Entstörkondensatoren verwendet, die räumlich nahe am Feldeffekttransistor (FET) des Mikrofons angebracht werden, um dort das periodische Hochfrequenzstörsignal möglichst stark zu dämpfen. Die Auswahl des Kondensators ist hierbei besonders kritisch, da der Einfluss parasitärer Induktivitäten bei hohen Frequenzen stark zunimmt.

Folglich wird eine optimale Entstörung nur mit einem Kondensator erzielt, dessen Impedanz für die jeweilige Frequenz des Störsignals minimal ist. Nachteilig ist hierbei jedoch, dass derartige mit Kondensatoren abgestimmte Signalquellen bzw. Mikrofone deutlich mehr kosten als herkömmliche Standardelektretmikrofone. Ferner muss für jedes neue Telekommunikationsendgerät bzw. Handymodell oder auch jeden Typ von Hörhilfegerät eine neue Signalquelle bzw. Mikrofon entwickelt werden, da die Hardwareumgebung wie z.B. das Leiterplatten-Layout des Endgeräts bzw. der Hörhilfe die Eigenschaften des Entstörkondensators beeinflusst. Ein weiterer Nachteil besteht darin, dass für jede Trägerfrequenz ein jeweiliger Entstörkondensator benötigt wird, so dass für ein Dual-Band-Gerät Signalquellen mit zwei Störkondensatoren und für ein Triple-Band-Gerät Signalquellen mit sogar drei Entstörkondensatoren notwendig sind.

Der Erfindung liegt daher die Aufgabe zu Grunde ein Verfahren und eine Vorrichtung zur Unterdrückung von im Wesentlichen periodischen Störsignalen zu schaffen, wobei eine vereinfachte und verbesserte Entstörung ermöglicht wird.

Erfindungsgemäß wird diese Aufgabe hinsichtlich des Verfahrens durch die Maßnahmen des Patentanspruchs 1 und hinsichtlich der Vorrichtung durch die Merkmale des Patentanspruchs 26 gelöst.

Insbesondere durch eine in Abhängigkeit von der Periodendauer des Störsignals durchgeführte vielfache Überlagerung des Eingangssignals und eine anschließende Normierung des vielfach überlagerten Eingangssignals kann ein dem Störsignal entsprechendes Signal auf besonders einfache Weise ermittelt werden, wobei man durch eine nachfolgend durchgeführte Subtraktion des dem Störsignal entsprechenden Signals von dem gestörten Eingangssignal ein sehr gut entstörtes Eingangssignal erhält. Ein derartiges Verfahren ist einfach zu implementieren und benötigt darüber hinaus sehr wenig Rechenleistung, wobei zusätzlich keine Verzögerungen im Eingangssignal wie z.B. einem Audiosignal auftreten.

Vorzugsweise wird das Eingangssignal als digitalisiertes Signal über eine Vielzahl von Periodendauern zwischengespeichert, wodurch eine Überlagerung in Abhängigkeit von der Periodendauer sehr einfach realisierbar ist.

Vorzugsweise wird das Ermitteln des dem Störsignal entsprechenden Signals durch eine Mittelwertbildung über eine vorbestimmte oder sich ändernde Anzahl von Perioden durchgeführt, die bei einer softwaremäßigen Realisierung problemlos ermöglicht wird.

Zusätzlich kann die Überlagerung des Eingangssignals mit unterschiedlichen Gewichtungsfaktoren durchgeführt werden und insbesondere eine gleitende Mittelwertbildung angewendet werden, wodurch man eine besonders hochwertige Störsignalunterdrückung erhält. Die Gewichtungsfaktoren können hierbei eingangssignalabhängig festgelegt werden, wodurch sich eine weitere qualitative Verbesserung der Störunterdrückung auch unabhängig von einem jeweiligen Eingangssignalpegel bzw. Verhältnis zum Störsignal ergibt.

Vorzugsweise wird für die Normierung eine Division verwendet, wobei auch weitere Normierungsverfahren grundsätzlich denkbar sind, um das überlagerte Eingangssignal wieder in seinen ursprünglichen Amplitudenbereich überzuführen.

Bei einer unbekannten periodischen Störung kann die Periodendauer auch aus dem gestörten Eingangssignal ermittelt werden, wobei insbesondere eine Autokorrelation eines Abschnitts des gestörten Eingangssignals zum Bestimmen von Wertemaxima durchgeführt wird und anschließend die Periodendauer aus einem zeitlichen Abstand der Wertemaxima ermittelt wird. Auf diese Weise können auch unbekannte periodische Störsignale automatisch erfasst und unterdrückt werden. In gleicher Weise können dadurch auch Störsignale erfasst und unterdrückt werden, die nur eine im Wesentlichen gleichmäßige Periodendauer aufweisen und folglich geringe Schwankungen haben können.

Vorzugsweise wird bei dem Verfahren nicht ein unmittelbar gestörtes Eingangssignal, sondern ein davon abhängiges Fehlersignal zur Störunterdrückung herangezogen, wobei zum Ausgeben des Fehlersignals und zugehöriger Koeffizienten auf der Grundlage eines gestörten Nutzsignals eine Signalanalyse durchgeführt wird und anschließend zum Rückgewinnen eines entstörten Nutzsignals auf der Grundlage eines entstörten Fehlersignals und der Koeffizienten eine Signalsynthese durchgeführt wird.

Vorzugsweise wird bei der Signalanalyse eine FIR-Filterung zum Ausgeben eines Prädiktionsfehlersignals und zugehöriger Prädiktorkoeffizienten auf der Grundlage eines Sprachsignals und bei der Signalsynthese eine IIR-Filterung zum Rückgewinnen des entstörten Nutzsignals auf der Grundlage eines entstörten Prädiktionsfehlersignals und der Prädiktorkoeffizienten durchgeführt. Somit können in vorteilhafter Weise die bei der Sprachkodierung in digitalen Telekommunikationssystemen ohnehin verwendeten Sprachschätzer dazu verwendet werden, die periodischen Störsignale weiter zu unterdrücken. In gleicher Weise können derartige aus der Sprachkodierung bzw. Sprachschätzung bekannten Elemente auch in externen Geräten eingesetzt werden, wie z.B. Hörhilfegeräten, wodurch eine weitere Miniaturisierung bei weiterer Störunterdrückung insbesondere gegenüber den von digitalen Übertragungssystemen erzeugten periodischen Störsignalen ermöglicht wird.

Der besondere Vorteil ergibt sich insbesondere aus der Tatsache, dass nach der durchgeführten Signalanalyse lediglich das Fehlersignal die periodischen Störer enthält, während die zugehörigen Koeffizienten unbeeinflusst bleiben.

Vorzugsweise wird bei der Signalanalyse eine lineare Prädiktion und insbesondere eine Kurzzeitprädiktion in einem Zeitbereich von 20 bis 400 Millisekunden durchgeführt. Derartige lineare Kurzzeitprädiktoren ermöglichen die Erzeugung von ausreichend genauen Fehlersignalen und Koeffizienten zur weiteren Signalverarbeitung. Zur Bestimmung der jeweiligen Koeffizienten bietet sich hierbei insbesondere der sogenannte Levinson-Durbin-Algorithmus an, da dieser üblicherweise insbesondere in mobilen Endgeräten bei der Sprachkodierung verwendet wird und somit ohnehin zur Verfügung steht.

Vorzugsweise wird die Subtraktion in Abhängigkeit von einer Signalenergie des gestörten Eingangssignals und des entstörten Eingangssignals durchgeführt. Auf diese Weise können auch derartige Störsignale behoben werden, die nicht in jedem Rahmen bzw. nach jeder Periodendauer T ein Störsignal aufweisen, sondern beispielsweise eine Periodendauer überspringen. Ein derartiges unregelmäßiges Fehlen von Störsignalen innerhalb der Periodendauer wird oftmals impliziert durch die verwendeten Telekommunikationsstandards, so dass auch ein derartiges Fehlen von Störsignalen keine unerwünschte Verschlechterung der Störunterdrückung verursacht.

Vorzugsweise wird das Verfahren zur Unterdrückung von periodischen Störsignalen, das oben erläutert worden ist, in einer Sprachpause des gestörten Eingangsignals durchgeführt, wobei insbesondere der Schritt b), bei dem die Ermittlung des dem Störsignal entsprechenden Signals vorgenommen wird, in einer Sprachpause erfolgen sollte. Dies hat den Vorteil, dass zur Ermittlung des dem Störsignal entsprechenden Signals über vergleichsweise wenige Periodendauern gemittelt werden kann, da in einer Sprachpause der Nutzdatenanteil fehlt. Der Hauptvorteil besteht jedoch darin, dass Kammfiltereffekte wirksam vermieden werden können.

Das Feststellen einer Sprachpause in dem gestörten Eingangssignal kann grundsätzlich auf beliebige Weise vonstatten gehen. Bevorzugt kommen jedoch folgende Methoden einzeln oder in Kombination miteinander zur Anwendung: Eine Sprachpause kann anhand einer Energie in einer aktuellen Periodendauer des Eingangssignals festgestellt werden. Alternativ kann die Feststellung einer Sprachpause anhand eines Maximalwertes in einer aktuellen Periodendauer des Eingangssignals erfolgen. Als weitere Alternative ist es denkbar, dass eine Sprachpause anhand einer Änderung des Eingangssignals in einer aktuellen Periodendauer im Vergleich zu einer vorhergehenden Periodendauer festgestellt wird.

Diesen Methoden liegt zugrunde, dass bei Vorliegen eines Nutzsignals grundsätzlich eine Energie in einer aktuellen Periodendauer und auch ein Maximalwert in einer aktuellen Periodendauer eher hoch zu erwarten sind. Hinsichtlich des Feststellens einer Sprachpause anhand einer Änderung im Eingangssignal von Periodendauer zu Periodendauer wird darauf hingewiesen, dass selbstverständlich das Eingangssignal innerhalb einer Sprachpause sich im Normalfall deutlich von dem Eingangssignal während einer Sprachübertragung unterscheidet.

Bei einer bevorzugten Ausführungsform kann als Eingangssignal auch ein störungsreduziertes Eingangssignal verwendet werden, wobei diese Vorgehensweise den Vorteil hat, dass leichter zwischen dem Vorliegen und dem Nichtvorliegen einer Sprachpause zu unterscheiden ist, und zwar gerade in Fällen, bei denen das Nutzsignal von geringer Intensität ist.

Für den Fall, dass festgestellt wird, dass die Ermittlung des dem Störsignal entsprechenden Signals aufgrund von Periodendauern vorgenommen worden ist, bei denen irrtümlich keine Sprachpause vorlag, kann zur Durchführung von Schritt c) auf frühere Werte des dem Störsignal entsprechenden Signals zurückgegriffen werden, wobei die zur Durchführung des Verfahrens vorgesehene Vorrichtung zu diesem Zweck einen geeigneten Speicher für die früheren Werte des dem Störsignal entsprechenden Signals aufweist.

In den weiteren Ansprüchen sind weitere vorteilhafte Ausgestaltungen der Erfindung gekennzeichnet.

Die Erfindung wird nachstehend anhand von Ausführungsbeispielen unter Bezugnahme auf die Zeichnung näher beschrieben.

Es zeigen:
Figur 1 eine vereinfachte zeitliche Darstellung eines von einer Signalquelle erzeugten periodisch gestörten Signals;
Figur 2 eine vereinfachte zeitliche Darstellung des periodischen Störsignals;
Figur 3 eine vereinfachte Blockdarstellung eines Gesamtsystems mit der Störunterdrückungsvorrichtung gemäß einem ersten Ausführungsbeispiel;
Figur 4 eine vereinfachte Blockdarstellung der Störunterdrückungsvorrichtung;
Figur 5 eine vereinfachte zeitliche Darstellung des in der Störunterdrückungsvorrichtung erzeugten und dem Störsignal entsprechenden Signals; und
Figur 6 eine vereinfachte Blockdarstellung eines Teilsystems mit der Störunterdrückungsvorrichtung gemäß einem zweiten Ausführungsbeispiel.
Figur 7 eine vereinfachte Blockdarstellung der Störunterdrückungsvorrichtung, kombiniert mit einer Sprachpausenerfassungseinrichtung, gemäß einem dritten Ausführungsbeispiel,
Figur 8 eine vereinfachte Blockdarstellung der Störunterdrückungsvorrichtung, kombiniert mit einer Sprachpausenerfassungseinrichtung, gemäß einem vierten Ausführungsbeispiel, und
Figur 9 eine vereinfachte Blockdarstellung der Störunterdrückungsvorrichtung, kombiniert mit einer Sprachpausenerfassungsvorrichtung, gemäß einem fünften Ausführungsbeispiel.

### Erstes Ausführungsbeispiel

Figur 3 zeigt ein vereinfachtes Blockschaltbild einer Systemkonfiguration, in der die erfindungsgemäße Störunterdrükkungsvorrichtung beispielsweise verwendet werden kann. Gemäß Figur 3 bezeichnet M eine Signalquelle bzw. ein Mikrofon zum Umwandeln eines akustischen Sprachsignals in ein elektrisches Sprachsignal bzw. Nutzsignal. Wie bereits vorstehend beschrieben wurde, kann auf Grund der Einkopplung von Störsignalen beispielsweise über die Leiterplatte oder über eine Funkeinstrahlung ein eigentliches Sprach-Nutzsignal N mit einem Störsignal S überlagert werden, wodurch sich ein gestörtes Eingangssignal E ergibt. Eine derartige Überlagerung eines Nutzsignals mit einem periodischen Störsignal ist allgemein bekannt, wobei das vom Stromnetz verursachte Brummen ein typisches Beispiel darstellt.

Wie eingangs bereits beschrieben wurde, können solche Störungen jedoch auch in digitalen Telekommunikationsgeräten bzw. in unmittelbarer Nähe dieser Endgeräte verwendeten Geräten geschehen, wobei in diesem Fall das periodische Störsignal von der Datenübertragung zwischen dem mobilen Telekommunikationsendgerät und der dazugehörigen Basisstation verursacht wird. Zur Unterdrückung derartiger periodischer Störsignale können die eingangs beschriebenen bekannten Maßnahmen durchgeführt werden, wie z.B. das Vorsehen einer Abschirmung der Signalquelle M und/oder das Vorsehen eines Störsignal-Vorfilters, der üblicherweise einen Entstörkondensator aufweist und ebenfalls zur Reduzierung des periodischen Störsignals im gestörten Eingangssignal E geeignet ist. Das zunächst analoge gestörte Eingangssignal wird durch einen A/D-Wandler W in ein digitalisiertes gestörtes Eingangssignal E umgewandelt und anschließend der eigentlichen Störsignalunterdrückungsvorrichtung U zugeführt, die durch eine Subtraktion eines dem Störsignal entsprechenden Signals S' von dem gestörten Eingangssignal E ein entstörtes Eingangssignal E' erzeugt, welches beispielsweise über eine Luft-Schnittstelle I übertragen oder über einen Rückhörpfad R zur Realisierung eines notwendigen Echos an einen nicht dargestellten Hörer-Lautsprecher rückgekoppelt wird.

Figur 4 zeigt eine vereinfachte Blockdarstellung der Störsignalunterdrückungsvorrichtung U gemäß Figur 3. Gemäß Figur 4 wird das vom Wandler W ausgegebene digitalisierte gestörte Eingangssignal E, welches sich aus dem Nutzsignal N und dem periodischen Störsignal S zusammensetzt, beispielsweise einer Periodendauer-Ermittlungseinheit 1 zugeführt, die eine Periodendauer T des Störsignals S ermittelt. Eine derartige Identifizierung der Periodendauer T des Störsignals S kann auf unterschiedliche Weise erfolgen. Vorzugsweise wird jedoch mittels Autokorrelation in einem Abschnitt des Eingangssignals E bzw. eines gestörten Audiosignals (z.B. kurz nach dem Aufbau der Telefonverbindung oder in gelegentlichen Intervallen während des Gesprächs) Signalmaxima bestimmt und aus den zeitlichen Abständen zwischen den Signalmaxima der Autokorrelationsfunktion direkt die Periodendauer T des Störsignals S ermittelt. Eine derartige Periodendauer-Ermittlung kann demzufolge einmalig oder in zeitlich vorbestimmten Abständen erfolgen.

Für den Fall, dass wie z.B. in Sprachpausen kein Sprachsignal übertragen wird, kann alternativ auch direkt zwischen zwei Maximalwerten des Störsignals bzw. des gestörten Eingangssignals die Periodendauer ermittelt werden, wodurch die Periodendauer T besonders einfach bestimmt wird.

Alternativ kann die Periodendauer-Ermittlungseinheit 1 auch durch eine nicht dargestellte Periodendauer-Bereitstellungseinheit realisiert werden, die beispielsweise bei Kenntnis eines existierenden periodischen Störsignals dessen Periodendauer T ausgibt.

In einer Störsignal-Ermittlungseinheit 2 wird nunmehr ein dem Störsignal S entsprechendes Signal S' ermittelt und anschließend mittels einer Subtraktions-Einheit 3 vom gestörten Eingangssignal E subtrahiert, wodurch man das entstörte Eingangssignal E'=N+S-S' erhält, welches folglich im Wesentlichen dem Nutzsignal N entspricht.

Zur Ermittlung des dem Störsignal S entsprechenden Signals S' wird gemäß Figur 4 in der Störsignal-Ermittlungseinheit 2 in Abhängigkeit von der Periodendauer T des periodischen Störsignals S eine vielfache Überlagerung des Eingangssignals E und eine anschließende Normierung des vielfach überlagerten Eingangssignals durchgeführt.

In der Störsignal-Ermittlungseinheit 2 wird demzufolge im zeitlichen Abstand der Periodendauer T eine vielfache Überlagerung des Eingangssignals E durchgeführt, wodurch die jeweils an der gleichen Stelle befindlichen Störsignale zunehmend verstärkt werden und das statistisch verteilte Nutzsignal bzw. Audiosignal N zunehmend ausgelöscht wird. Nach einer Normierung, die beispielsweise einer Division entsprechend der Anzahl von durchgeführten Überlagerungen entspricht, erhält man wiederum ein dem gestörten Eingangssignal E entsprechendes Signal S', das im Wesentlichen dem im Eingangssignal befindlichen Störsignal S gleicht. Durch die im Subtrahierer 3 durchgeführte Subtraktion erhält man folglich ein entstörtes Eingangssignal E', welches im Wesentlichen dem Nutz- bzw. Audiosignal N entspricht.

Vorzugsweise wird über eine Reihe von Phasen bzw. Rahmen des periodischen Störsignals gemittelt. Da eine Mittelwertbildung über einen unendlich langen Zeitraum nicht möglich ist, erfolgt beispielsweise eine Mittelwertbildung über eine vorbestimmte oder sich ändernde endliche Anzahl von Perioden bzw. Periodendauern T. Zur Verbesserung der Qualität einer durchgeführten Störunterdrückung hat sich hierbei die Einführung von sogenannten Gewichtungsfaktoren als sinnvoll erwiesen, wobei weiter in der Vergangenheit liegende Perioden schwächer zu gewichten sind als eine jeweils anliegende bzw. aktuelle Periode, um somit einen gewichteten Mittelwert zu erhalten.

Vorzugsweise wird eine gleitende Mittelwertbildung in der Störsignal-Ermittlungseinheit 2 nach folgendem Schema durchgeführt: ${Mittelwert}_{n} = a \times {Mittelwert}_{n - 1} + ( 1 - a ) \times {Mittelwert}_{aktuell}$
wobei n die Anzahl der jeweiligen Perioden bzw. Rahmen und a einen Gewichtungsfaktor beschreibt.

Dabei kann der Gewichtungsfaktor a fest im Bereich zwischen 0 und 1 gewählt werden. Für einen Gewichtungsfaktor von a=0,8 und einer gleitenden Mittelwertbildung über 2 Periodendauern T ergeben sich damit folgende Werte: ${Mittelwert}_{0} = 0 , 2 \times {Eingangssignal}_{0}$ ${Mittelwert}_{1 = aktuell} = 0 , 2 \times {Eingangssignal}_{1 = aktuell} + 0 , 8 \times ( 0 , 2 \times {Eingangssignal}_{0} )$
usw.

Auf diese Weise erhält man durch den Mittelwert ein dem Störsignal S sehr gut entsprechendes Signal S', welches anschließend vom Eingangssignal subtrahiert werden kann.

Eine andere Möglichkeit ist es, diesen Gewichtungsfaktor a zu variieren, d.h. das System adaptiv zu gestalten. Dabei ist es sinnvoll, über einen längeren Zeitraum zu mitteln, wenn das Störsignal beispielsweise durch einen Sprecher überlagert wird. Genauer gesagt kann beispielsweise der Gewichtungsfaktor a in Abhängigkeit vom Eingangssignal bzw. in Abhängigkeit von dessen Signalpegel (Lautstärke) groß gewählt werden. Andererseits kann beispielsweise in Sprachpausen, wenn z.B. der Signalpegel des Nutzsignals bzw. Audiosignals N sehr klein ist, der Gewichtungsfaktor a kleiner gewählt werden. In diesem Fall wird die aktuelle Phase bzw. der Rahmen oder Periode des Störsignals stärker gewichtet.

Dieses in der Störsignal-Ermittlungseinheit 2 ermittelte Signal bzw. der nicht gewichtete Mittelwert S' wird anschließend in dem aktuellen Rahmen bzw. der augenblicklichen Periodendauer vom Eingangssignal (Audiosignal) subtrahiert, wodurch das Störsignals S stark verringert werden kann. Enthält der Mittelwert den gesamten Anteil des periodischen Störsignals, so wird dieser sogar komplett aus dem Eingangssignal herausgerechnet.

Die Qualität der Störunterdrückungsvorrichtung kann ferner durch eine Subtraktion in Abhängigkeit von einer Signalenergie des gestörten Eingangssignals und des entstörten Eingangssignals E' verbessert werden. Hierbei wird der Subtrahierer 3 um die folgende Abschätzung erweitert:

Wird durch die Subtraktion des dem Störsignal S entsprechenden Signals S' vom Eingangssignal E eine Signalenergie des entstörten Eingangssignals E' im betrachteten Rahmen bzw. der Periode erhöht, so wird auf die Subtraktion verzichtet oder die Subtraktion mit einem Gewichtungsfaktor b (kleiner 1) durchgeführt. Eine Erhöhung der Signalenergie des entstörten Eingangssignals E' gegenüber dem gestörten Eingangssignal E durch die Subtraktion deutet nämlich darauf hin, dass in dem betrachteten Rahmen das Störsignal (unerwarteterweise) nicht aufgetreten ist und somit durch die Subtraktion eine Verschlechterung der Störunterdrückung erzielt würde. Da ein solches Ausbleiben des periodischen Störsignal z.B. bei DECT-Telekommunikationssystemen nicht unüblich ist und in mehr oder weniger regelmäßigen Abständen auftritt, wird durch eine derartige abhängige Subtraktion mit eventuell adaptiven Subtraktions-Gewichtungsfaktoren b eine weitere Qualitätsverbesserung erzielt.

Figur 5 zeigt eine vereinfachte zeitliche Darstellung des von der Störsignal-Ermittlungseinheit 2 ermittelten Signals S', welches im Wesentlichen dem Störsignal S entspricht und vom Eingangssignal gemäß Figur 1 subtrahiert wird. Auf diese Weise erhält man ein Verfahren und eine Vorrichtung zur Unterdrückung von periodischen Störsignalen, wodurch auf eine metallische Abschirmung beispielweise der Mikrofone verzichtet werden kann. Somit können die Kosten für die Mikrofone bzw. Signalquellen gesenkt werden. Ferner muss bei der Führung der Eingangssignale bzw. Audiosignale auf einer Leiterplatte nicht mehr auf HF-Einstreuungen geachtet werden, wodurch sich das Layout wesentlich vereinfacht und eine Mikrofonposition freier gewählt werden kann. Ferner ist das vorstehend beschriebene Verfahren sehr einfach zu implementieren und benötigt darüber hinaus nur sehr geringe Rechenleistung, da im Wesentlichen nur zwei.Additionen und Multiplikationen pro Abtastwert notwendig sind. Auch treten durch das Verfahren keine zusätzlichen Verzögerungen im Audiosignal auf.

Vorzugsweise wird das Eingangssignal als digitalisiertes Signal über eine Vielzahl von Periodendauern T in einem nicht dargestellten Zwischenspeicher gespeichert, wodurch sich eine Weiterverarbeitung und insbesondere die vorstehend beschriebene Überlagerung bzw. Mittelwertbildung besonders einfach realisieren lässt.

Das vorstehend beschriebene Verfahren wurde gemäß dem ersten Ausführungsbeispiel direkt auf das Eingangssignal E bzw. die Audiosignaldaten angewendet. In gleicher Weise kann es jedoch auch auf Fehlersignale bzw. Residuensignale angewendet werden, wie sie beispielsweise bei der Sprachschätzung auftreten.

### Zweites Ausführungsbeispiel

Figur 6 zeigt eine vereinfachte Blockdarstellung eines Teilsystems mit der Störunterdrückungsvorrichtung gemäß einem zweiten Ausführungsbeispiel. Zur Vereinfachung der nachfolgenden Beschreibung wird zunächst davon ausgegangen, dass die optionalen Blöcke 4 und 5 in Figur 6 nicht vorhanden sind und somit das gestörte Nutzsignal x(k)= x'(k) ist. In gleicher Weise gilt: x*'(k)=x*(k).

Im Wesentlichen besteht die Vorrichtung zur Unterdrückung von periodischen Störsignalen gemäß dem zweiten Ausführungsbeispiel aus einem Signalanalysator SA zum Ausgeben eines Fehlersignals E(k) und dazugehöriger Koeffizienten aᵢ auf der Grundlage des gestörten Nutzsignals bzw. eines gestörten elektrischen Sprachsignals. Auf der Grundlage des vom Signalanalysator SA ausgegebenen Fehlersignals E(k) erzeugt nunmehr die vorstehend beschriebene Störsignalunterdrückungsvorrichtung U wiederum ein entstörtes Fehlersignal E'(k) mit reduzierten periodischen Störsignalen, welches an einen Signalsynthetisierer SS weitergeleitet wird. Der Signalsynthetisierer SS führt auf der Grundlage des entstörten Fehlersignals E'(k) und der vom Signalanalysator SA erzeugten Koeffizienten aᵢ eine Signalsynthese zum Rückgewinnen eines entstörten Nutzsignals x*(k) bzw. x*'(k) durch. Die Nutzsignalqualität des entstörten Nutzsignals x*(k) kann demzufolge weiter verbessert werden.

Vorzugsweise wird die Störunterdrückungsvorrichtung U in einem mobilen Telekommunikationsendgerät wie z.B. einem Mobiltelefon ausgebildet, wobei die in Figur 6 dargestellten Elemente zumindest teilweise zur Realisierung einer Sprachkodierung bereits vorhanden sind.

Zur Reduzierung einer Datenmenge sowie einer Anfälligkeit gegenüber Störungen werden insbesondere in drahtlosen Telekommunikationssystemen sogenannte Sprachkodierer verwendet, die unter Berücksichtigung der menschlichen Empfangsmöglichkeiten eine Signalqualität bzw. Störunempfindlichkeit verbessern. Hierbei werden als sogenannte Sprachschätzer FIR-Filter (finite impulse response) oder IIR-Filter zum Ausgeben eines Prädiktionsfehlersignals und dazugehöriger Prädiktorkoeffizienten auf der Grundlage eines anliegenden Sprachsignals erzeugt. Erfindungsgemäß kann nunmehr der Signalanalysator SA einen derartigen FIR-Filter zum Ausgeben eines Prädiktionsfehlersignals E(k) und dazugehöriger Prädiktorkoeffizienten aᵢ auf der Grundlage des anliegenden gestörten Sprachsignals x(k) verwenden. Demzufolge wird das von der Störunterdrükkungsvorrichtung U angewandte Verfahren nunmehr nicht direkt auf das Eingangssignal E bzw. das Audiosignal angewendet, sondern auf ein dazugehöriges Fehlersignal bzw. Residuensignal. Hierbei kann beispielsweise ein linearer Prädiktor zum Durchführen einer linearen Prädiktion als Signalanalysator SA verwendet werden, wobei vorzugsweise eine Kurzzeitprädiktion in einem Zeitbereich von 20 bis 400 Millisekunden durchgeführt wird. Derartige lineare Kurzzeitprädikatoren, wobei zur Berechnung der Prädiktorkoeffizienten aᵢ vorzugsweise der sogenannte Levinson-Durbin-Algorithmus verwendet wird, sind wiederum bei der Sprachkodierung allgemein bekannt, weshalb nachfolgend auf eine detaillierte Beschreibung verzichtet wird.

Der, Signalanalysator SA erzeugt demzufolge ein gestörtes Fehlersignal E(k) sowie zugehörige Koeffizienten aᵢ, welche keine Störung beinhalten.

Gemäß Figur 6 wird nunmehr in der vorstehend beschriebenen Signalunterdrückungsvorrichtung U die eigentliche Entstörung des periodischen Störsignals durchgeführt.

Das vom Signalanalysator SA erzeugte Fehlersignal E(k) besteht im Wesentlichen aus der Differenz des gestörten Nutzsignals x(k) und einem dazugehörigen Schätzwert x^(k), d. h. e(k)=x(k)-x^(k). Anschließend wird das verbesserte bzw. zumindest teilweise entstörte Fehlersignal E'(k) in Verbindung mit den Koeffizienten aᵢ synthetisiert, wodurch man das entstörte Nutzsignal bzw. Originalsignal x*(k) erhält.

Zur weiteren Verbesserung der Koeffizientenberechnung im Signalanalysator SA kann gemäß Figur 6 eingangsseitig ferner ein Hochpassfilter 4 zur zusätzlichen Hochpassfilterung des gestörten Nutzsignals x(k) und zum Erzeugen eines gefilterten aber noch gestörten Nutzsignals x'(k) verwendet werden. Üblicherweise wird als HP-Filter 4 ein sogenannter Preenfasys-Filter verwendet, das in Verbindung mit den aus der Sprachkodierung verwendeten Signalanalysatoren eine weiter Verbesserung herbei führt. Zur Kompensation des optional eingeführten HP-Filters 4 kann optional auch ein TP-Filter 5 ausgangsseitig zur Tiefpass-Filterung des entstörten Nutzsignals x*'(k) verwendet werden, das schließlich das entstörte Nutzsignal x*(k) ausgibt. Ein derartiges TP-Filter besteht üblicherweise aus einem sogenannten Deenfasys-Filter.

In gleicher Weise können optional zur beschriebenen Störsignalunterdrückungsvorrichtung gemäß Figur 6 wiederum die bekannten Entstörvorfilter sowie eine Abschirmung der Signalquelle M hinzugefügt werden, wodurch sich nunmehr der Einsatz von kostengünstigen Elektretmikrofonen ergibt. Die Entstörkondensatoren wären hierbei unmittelbar an den Anschlusspins der Signalquelle bzw. des Mikrofons M zu befestigen. Der Vorteil des vorstehend beschriebenen zweiten Ausführungsbeispiels liegt demzufolge darin, dass mögliche Artefakten im Nutzsignal, die wegen einer herkömmlichen Geräuschreduktion entstehen können, durch die Signalanalyse und Signalsynthese deutlich abgeschwächt werden können.

### Drittes Ausführungsbeispiel

Bei einem dritten Ausführungsbeispiel der Erfindung, das anhand von Figur 7 veranschaulicht ist, wird gegenüber dem anhand von Figur 4 dargestellten Ausführungsbeispiel insofern eine Erweiterung vorgenommen, dass eine Sprachpausenerfassungseinrichtung 6 vorgesehen ist, an deren Eingang das gestörte Eingangssignal E anliegt. Anhand von Merkmalen des gestörten Eingangssignals E stellt die Sprachpausenerfassungseinrichtung fest, ob bei einem aktuellen Zeitrahmen / einer aktuellen Periodendauer T des gestörten Eingangssignals E gerade eine Sprachpause vorliegt oder Sprach-Nutzsignale übermittelt werden.

Die Sprachpausenerfassungseinrichtung 6 ist über eine Steuerleitung 7 mit der Störsignal-Ermittlungseinheit 2 verbunden, so dass die Störsignal-Ermittlungseinheit 2 ständig darüber informiert wird, ob gerade eine Sprachpause vorliegt oder nicht.

Wie bei der Ausführungsform nach Figur 4 liegt an der Störsignal-Ermittlungseinheit 2 auch das gestörte Eingangssignal E unmittelbar an. Eine Aktualisierung des von der Störsignal-Ermittlungseinheit gebildeten Mittelwerts in der oben beschriebenen Weise findet nunmehr nur dann statt, wenn die Sprachpausenerfassungsvorrichtung 6 über die Steuerleitung 7 das Vorliegen einer Sprachpause anzeigt.

Zu den Merkmalen, anhand denen die Sprachpausenerfassungseinrichtung 6 das Vorliegen einer Sprachpause feststellt, gehören beispielsweise ein maximaler Signalwert in einer aktuellen Periodendauer T oder die Gesamtenergie des gestörten Eingangssignals E innerhalb einer Periodendauer T. Auch kann ein Vergleich zwischen aktuellen Signalverläufen des gestörten Eingangssignals E gegenüber früheren Signalverläufen aus zurückliegenden Periodendauern dazu herangezogen werden festzustellen, ob eine derartige Abweichung zwischen den Signalverläufen vorliegt, dass auf eine Sprachpause geschlossen werden kann.

Da das Nutzsignal für die Erfassung des dem Störsignal S entsprechenden Signal S' sozusagen "störend" ist, hat die Erfassung innerhalb einer Sprachpause den Vorteil, dass sich das Signal S' schneller mit ausreichender Qualität ermitteln lässt, da weniger Mittelungsschritte erforderlich sind. Auch werden Kammfiltereffekte vermieden.

### Viertes Ausführungsbeispiel

Das vierte Ausführungsbeispiel der Erfindung, das aus Figur 8 hervorgeht, unterscheidet sich von dem Ausführungsbeispiel nach Figur 7 dadurch, dass die Sprachpausenerfassungseinrichtung 6 einen weiteren Eingang aufweist, an dem das Eingangssignal E störungsreduziert vorliegt. Zu diesem Zweck wird das dem Störsignal S entsprechende Signal S' einem zweiten Subtrahierer 8 zugeleitet, an dessen Eingang das gestörte Eingangssignal anliegt und an dessen Ausgang ein störungsreduziertes Signal vorliegt, das der Sprachpausenerfassungseinrichtung 6 zugeleitet wird. Dabei ist jedoch darauf hinzuweisen, dass das an dem zweiten Eingang der Sprachpausenerfassungseinrichtung 6 anliegende störungsreduzierte Eingangssignal hinsichtlich seiner Störungsreduzierung auf einem Mittelwert für das Signal S' beruht, das auf vorhergehende Zeitdauern T gegenüber dem aktuellen gestörten Eingangssignal E zurückzuführen ist.

Das Ausführungsbeispiel nach Figur 8 gestattet es, Sprachpausen sowohl mit Hilfe des gestörten Eingangssignals E als auch aufgrund des störungsreduzierten Signals, das an dem zweiten Eingang der Sprachpausenerfassungseinrichtung 6 vorliegt, festzustellen. Gerade, wenn der Störanteil in dem gestörten Eingangssignal E sehr groß ist, kann es schwierig sein, allein aufgrund des gestörten Eingangssignals E das Vorliegen einer Sprachpause festzustellen. In diesem Fall ist es sinnvoll, aufgrund des störungsreduzierten Eingangssignals eine Erfassung von Sprachpausen vorzunehmen. In einem anderen Fall, wenn das Störsignal S sehr starken Intensitätsschwankungen ausgesetzt ist oder über einen Zeitraum nicht vorliegt, ist es günstiger, allein aufgrund des gestörten Eingangssignals E die Erfassung von Sprachpausen durchzuführen.

Bei dem Ausführungsbeispiel aus Figur 8 kann somit je nach Signallage, insbesondere einem Verhältnis zwischen Störsignal S und Nutzsignal N oder aufgrund anderer Kriterien entschieden werden, ob mit Hilfe des gestörten Eingangssignals E allein, des störungsreduzierten Signals oder mit Hilfe von beiden eine Sprachpausenerfassung vorzunehmen ist. Eine solche Entscheidung kann in der Sprachpausenerfassungsvorrichtung 6 mit Hilfe von Vergleichen des gestörten Eingangssignals E für aufeinanderfolgende Periodendauern T getroffen werden.

### Fünftes Ausführungsbeispiel

Ein anhand von Figur 9 veranschaulichtes fünftes Ausführungsbeispiel der Erfindung beruht grundsätzlich auf dem Ausführungsbeispiel nach Figur 7. Jedoch ist die Sprachpausenerfassungseinrichtung 6 über eine Steuerleitung 8 mit einem Speicher 9 verbunden, der frühere Werte für das Signal S' enthält.

Wenn beispielsweise festgestellt wird, dass die Sprachpausenerfassungseinrichtung 6 aufgrund eines Übergangs von einer Sprachpause zu einem Sprachübermittlungszeitraum fehlerhaft arbeitet, kann mit Hilfe des Speichers 9 auf die früheren Werte für das dem Störsignal S entsprechende Signal S' zurückgegriffen werden. Insofern kann nachträglich durch Austausch fehlerhafter Werte, für S' die durch die Mittelwertbildung gewonnen werden, durch frühere, aus einer Sprachpause stammende Werte, ein günstigerer Wert für das dem Subtrahierer 3 zugeführte Signal S' gefunden werden.

Zu diesem Zweck werden über eine Signalleitung 10 eindeutig aus Sprachpausen stammende Werte für das Signal S', in den Speicher 9 kopiert, wobei das Vorliegen von Eindeutigkeit für eine Sprachpause über die Signalleitung 8 vermittelt wird.

Über eine Signalleitung 11 erfolgt das Kopieren der früheren Werte zu der Störsignal-Ermittlungseinheit 2 zum Austausch fehlerhafter Werte, die beispielsweise aus einem Übergang von einer Sprachpause zu einem Sprachübermittlungszeitraum hervorgegangen sind.

### Sechstes Ausführungsbeispiel

Gemäß einem sechsten Ausführungsbeispiel ist die erfindungsgemäße Vorrichtung bzw. das dazugehörige Verfahren nicht in ein das periodische Störsignal generierendes System integriert, sondern als externes Gerät realisiert. Derartige externe Geräte können insbesondere sogenannte Hörhilfegeräte darstellen, da sie üblicherweise in unmittelbarer Nähe eines jeweiligen mobilen Telekommunikationsendgerätes verwendet werden und somit der Einkopplung von vorstehend beschriebenen periodischen Störsignalen besonders ausgesetzt sind. Genauer gesagt wird die vorstehend beschriebene Störsignal-Unterdrückungsvorrichtung mit direkter oder indirekter Anwendung auf das Eingangssignal demzufolge in einem Hörhilfegerät realisiert, welches beispielsweise ein Hinter-dem-Ohr-Gerät (HdO), ein In-dem-Ohr-Gerät (IdO), ein Im-Kanal-Gerät (complete in the canal, CIC), ein Taschengerät, ein Headset, einen Kopfhörer und/oder ein Implantat darstellen kann. Wiederum können auf diese Weise verbesserte Hörhilfegeräte realisiert werden, die gegenüber den von digitalen Telekommunikationssystemen erzeugten periodischen Störsignalen im Wesentlichen unempfindlich sind.

Die Erfindung wurde vorstehend anhand von periodischen Störsignalen im GSM- und DECT-Telekommunikationssystem beschrieben. Sie ist jedoch nicht darauf beschränkt und umfasst in gleicher Weise periodische Störsignale, die durch andere drahtlose, drahtgebundene Telekommunikationssysteme oder sonstige Systeme erzeugt werden. In gleicher Weise ist die Erfindung nicht auf mobile Telekommunikationsendgeräte und Hörhilfegeräte beschränkt, sondern umfasst in gleicher Weise auch andere Geräte, die derartigen periodischen Störsignalen besonders ausgesetzt sind.

## Patentansprüche

1. Verfahren zur Unterdrückung von periodischen Störsignalen in einem gestörten Eingangssignal mit den Schritten:
a) Bereitstellen einer Periodendauer (T) des im Wesentlichen periodischen Störsignals (S) ;
b) Ermitteln eines dem Störsignal (S) entsprechenden Signals (S'); und
c) Durchführen einer Subtraktion des dem Störsignal entsprechenden Signals (S') von dem gestörten Eingangssignal (E) zum Erzeugen eines entstörten Eingangssignals (E')
**dadurch gekennzeichnet, dass** in Schritt b) in Abhängigkeit von der Periodendauer (T) des Störsignals (S) ein Überlagerungssignal durch eine vielfache Überlagerung des Eingangssignals (E) im zeitlichen Abstand der Periodendauer (T) des Störsignals (S) erzeugt wird, so dass in dem Überlagerungssignal an gleicher Stelle befindliche Störsignale (S) zunehmend verstärkt werden und Nutzsignale (N) aus dem Eingangssignal (E) zunehmend ausgelöscht werden, und eine anschließende Normierung des Überlagerungssignals durchgeführt wird.

2. Verfahren nach Patentanspruch 1,
**dadurch gekennzeichnet, dass** das Eingangssignal (E) als digitalisiertes Signal über eine Vielzahl von Periodendauern zwischengespeichert wird.

3. Verfahren nach Patentanspruch 1 oder 2,
**dadurch gekennzeichnet, dass** in Schritt b) eine Mittelwertbildung über eine vorbestimmte oder sich ändernde Anzahl von Periodendauern (T) durchgeführt wird.

4. Verfahren nach einem der Patentansprüche 1 bis 3,
**dadurch gekennzeichnet, dass** in Schritt b) die Überlagerung des Eingangssignals (E) mit unterschiedlichen Gewichtungsfaktoren (a) durchgeführt wird.

5. Verfahren nach Patentanspruch 4,
**dadurch gekennzeichnet, dass** eine gleitende Mittelwertbildung durchgeführt wird.

6. Verfahren nach Patentanspruch 4 oder 5,
**dadurch gekennzeichnet, dass** die Gewichtungsfaktoren (a) eingangssignalabhängig festgelegt werden.

7. Verfahren nach einem der Patentansprüche 1 bis 6,
**dadurch gekennzeichnet, dass** die Normierung eine Division aufweist.

8. Verfahren nach einem der Patentansprüche 1 bis 7,
**dadurch gekennzeichnet, dass** in Schritt a) die Periodendauer (T) aus dem gestörten Eingangssignal (E) ermittelt wird.

9. Verfahren nach Patentanspruch 8,
**dadurch gekennzeichnet, dass** in Schritt a) eine Autokorrelation eines Abschnitts des gestörten Eingangssignals (E) zum Bestimmen von Maxima durchgeführt wird und die Periodendauer (T) aus einem zeitlichen Abstand der Maxima ermittelt wird.

10. Verfahren nach einem der Patentansprüche 1 bis 9,
**dadurch gekennzeichnet, dass** das Eingangssignal ein unmittelbar gestörtes Eingangssignal (E) oder ein davon abhängiges Fehlersignal (E(k)) darstellt.

11. Verfahren nach Patentanspruch 10 mit den Schritten:
Durchführen einer Signalanalyse zum Ausgeben des Fehlersignals (E(k)) und zugehöriger Koeffizienten (aᵢ) auf der Grundlage eines gestörten Nutzsignals (x(k)); und
Durchführen einer Signalsynthese zum Rückgewinnen eines entstörten Nutzsignals (x*(k)) auf der Grundlage eines entstörten Fehlersignals (E'(k)) und der Koeffizienten (aᵢ).

12. Verfahren nach Patentanspruch 11,
**dadurch gekennzeichnet, dass** bei der Signalanalyse eine FIR-Filterung und/oder IIR-Filterung zum Ausgeben eines Prädiktionsfehlersignals (E(k)) und zugehöriger Prädiktorkoeffizienten (aᵢ) auf der Grundlage eines Sprachsignals (x(k)) und die Signalsynthese eine IIR-Filterung und/oder FIR-Filterung zum Rückgewinnen des entstörten Nutzsignals (x*(k)) auf der Grundlage eines entstörten Prädiktionsfehlersignals (E'(k)) und der Prädiktorkoeffizienten (aᵢ) durchgeführt wird.

13. Verfahren nach Patentanspruch 11 oder 12,
**dadurch gekennzeichnet, dass** bei der Signalanalyse eine lineare Prädiktion durchgeführt wird.

14. Verfahren nach Patentanspruch 13,
**dadurch gekennzeichnet, dass** die lineare Prädiktion eine Kurzzeitprädiktion in einem Zeitbereich von 20 bis 400 Millisekunden darstellt.

15. Verfahren nach einem der Patentansprüche 11 bis 14,
**dadurch gekennzeichnet, dass** bei der Signalanalyse die Koeffizienten (aᵢ) mittels Levinson-Durbin-Algorithmus bestimmt werden.

16. Verfahren nach einem der Patentansprüche 1 bis 15,
**dadurch gekennzeichnet, dass** in Schritt c) die Subtraktion in Abhängigkeit von einer Signalenergie des gestörten Eingangssignals (E) und des entstörten Eingangssignals (E') durchgeführt wird.

17. Verfahren nach einem der Patentansprüche 1 bis 16,
**dadurch gekennzeichnet, dass** es in einem drahtlosen Telekommunikationsendgerät durchgeführt wird.

18. Verfahren nach einem der Patentansprüche 1 bis 17,
**dadurch gekennzeichnet, dass** es in einem Hörhilfegerät durchgeführt wird.

19. Verfahren nach einem der Patentansprüche 1 bis 18,
**dadurch gekennzeichnet, dass** das periodische Störsignal ein GSM- und/oder DECT-Signal darstellt.

20. Verfahren nach einem der Patentansprüche 1 bis 19,
**dadurch gekennzeichnet, dass** in Schritt b) das dem Störsignal (S) entsprechende Signal (S') in einer Sprachpause des gestörten Eingangssignals (E) ermittelt wird.

21. Verfahren nach Patentanspruch 20,
**dadurch gekennzeichnet, dass** eine Sprachpause anhand einer Energie in einer aktuellen Periodendauer (T) des Eingangssignals (E) festgestellt wird.

22. Verfahren nach einem der Patentansprüche 20 oder 21,
**dadurch gekennzeichnet, dass** eine Sprachpause anhand eines Maximalwerts in einer aktuellen Periodendauer (T) des Eingangssignals (E) festgestellt wird.

23. Verfahren nach einem der Patentansprüche 20 bis 22,
**dadurch gekennzeichnet, dass** eine Sprachpause anhand einer Änderung des Eingangssignals (E) in einer aktuellen Periodendauer (T) im Vergleich zu einer vorhergehenden Periodendauer festgestellt wird.

24. Verfahren nach einem der Ansprüche 20 bis 23,
**dadurch gekennzeichnet, dass** als das Eingangssignal (E) ein störungsreduziertes Eingangsignal verwendet wird.

25. Verfahren nach einem der Ansprüche 1 bis 24,
**dadurch gekennzeichnet, dass** zur Durchführung von Schritt c) auf frühere Werte des dem Störsignal (S) entsprechenden Signals (S') zurückgegriffen wird.

26. Vorrichtung zur Unterdrückung von periodischen Störsignalen in einem gestörten Eingangssignal mit:
einer Periodendauer-Bereitstellungseinheit (1) zum Bereitstellen einer Periodendauer (T) des im Wesentlichen periodischen Störsignals (S);
einer Störsignal-Ermittlungseinheit (2) zum Ermitteln eines dem Störsignal entsprechenden Signals (S'); und
einer Subtraktions-Einheit (3) zum Subtrahieren des dem Störsignal entsprechenden Signals (S') von einem gestörten Eingangssignal (E) und zum Erzeugen eines entstörten Eingangssignals (E')
**dadurch gekennzeichnet, dass** die Störsignal-Ermittlungseinheit (2) in Abhängigkeit von der Periodendauer (T) des periodischen Störsignals (S) ein Überlagerungssignal durch eine vielfache Überlagerung des Eingangssignals (E) im zeitlichen Abstand der Periodendauer (T) des Störsignals (S) erzeugt, so dass an gleicher Stelle befindliche Störsignale (S) zunehmend verstärkt werden und Nutzsignale (N) aus den gestörten Eingangssignalen (E) zunehmend ausgelöscht werden, und eine Normierung des Überlagerungssignals zur Ermittlung des dem Störsignal entsprechenden Signals (S') durchführt.

27. Vorrichtung nach Patentanspruch 26,
**dadurch gekennzeichnet, dass** die Störsignal-Ermittlungseinheit (2) einen Zwischenspeicher zum Zwischenspeichern des Eingangssignals (E) als digitalisiertes Signal über eine Vielzahl von Periodendauern (T) aufweist.

28. Vorrichtung nach Patentanspruch 26 oder 27,
**dadurch gekennzeichnet, dass** die Störsignal-Ermittlungseinheit (2) eine Mittelwertbildung über eine vorbestimmte oder sich ändernde Anzahl von Periodendauern (T) durchführt.

29. Vorrichtung nach einem der Patentansprüche 26 bis 28,
**dadurch gekennzeichnet, dass** die Störsignal-Ermittlungseinheit (2) eine gleitende Mittelwertbildungseinheit mit unterschiedlichen Gewichtungsfaktoren (a) aufweist.

30. Vorrichtung nach einem der Patentansprüche 26 bis 29,
**dadurch gekennzeichnet, dass** die Normierung durch eine Divisionseinheit zur Realisierung eines Verhältnisses der überlagerten Eingangssignale mit der Anzahl der Überlagerungen durchgeführt wird.

31. Vorrichtung nach einem der Patentansprüche 26 bis 30,
**gekennzeichnet durch** einen Signalanalysator (SA) zum Ausgeben eines Fehlersignals (E(k)) als Eingangssignal und zugehöriger Koeffizienten (aᵢ) auf der Grundlage eines gestörten Nutzsignals (x(k)); und einen Signalsynthetisierer (SS) zum Rückgewinnen eines entstörten Nutzsignals (x*(k)) auf der Grundlage eines entstörten Fehlersignals (E'(k)) und der Koeffizienten (aᵢ).

32. Vorrichtung nach Patentanspruch 31,
**dadurch gekennzeichnet, dass** der Signalanalysator (SA) ein FIR-Filter und/oder IIR-Filter zum Ausgeben eines Prädiktionsfehlersignals (E(k)) und dazugehöriger Prädiktorkoeffizienten (aᵢ) auf der Grundlage eines Sprachsignals (x(k)) und der Signalsynthetisierer (SS) einen IIR-Filter und/oder FIR-Filter zum Rückgewinnen des entstörten Nutzsignals (x*(k)) auf der Grundlage eines entstörten Prädiktionsfehlersignals (E'(k)) und dazugehöriger Prädiktorkoeffizienten (aᵢ) aufweist.

33. Vorrichtung nach Patentanspruch 31 oder 32,
**dadurch gekennzeichnet, dass** der Signalanalysator (SA) einen linearen Prädiktor zum Durchführen einer linearen Prädiktion aufweist.

34. Vorrichtung nach Patentanspruch 33,
**dadurch gekennzeichnet, dass** der lineare Prädiktor (SA) eine Kurzzeitprädiktion in einem Zeitbereich von 20 bis 400 Millisekunden durchführt.

35. Vorrichtung nach einem der Patentansprüche 31 bis 34,
**dadurch gekennzeichnet, dass** der Signalanalysator (SA) die Koeffizienten (aᵢ) mittels Levinson-Durbin-Algorithmus bestimmt.

36. Vorrichtung nach einem der Patentansprüche 31 bis 35, **gekennzeichnet durch** ein HP-Filter (4) zur Filterung des gestörten Nutzsignals (x(k)) und zur Verbesserung der Koeffizientenberechnung im Signalanalysator (SA).

37. Vorrichtung nach Patentanspruch 36,
**dadurch gekennzeichnet, dass** das HP-Filter (4) ein Preenfasys-Filter aufweist.

38. Vorrichtung nach einem der Patentansprüche 36 oder 37, **gekennzeichnet durch** ein TP-Filter (5) zur Filterung des entstörten Nutzsignals (x*(k)) und zur Kompensation des HP-Filters (4).

39. Vorrichtung nach Patentanspruch 38,
**dadurch gekennzeichnet, dass** das TP-Filter ein Deenfasys-Filter aufweist.

40. Vorrichtung nach einem der Patentansprüche 31 bis 39,
**gekennzeichnet durch** ein Störsignalvorfilter zur Reduzierung des periodischen Störsignals im Nutzsignal (x(k)).

41. Vorrichtung nach einem der Patentansprüche 26 bis 40,
**dadurch gekennzeichnet, dass** das gestörte Nutzsignal (x(k)) von einem Elektretmikrofon erzeugt wird.

42. Vorrichtung nach einem der Patentansprüche 26 bis 41,
**dadurch gekennzeichnet, dass** sie in einem drahtlosen Telekommunikationsendgerät ausgebildet ist.

43. Vorrichtung nach einem der Patentansprüche 26 bis 42,
**dadurch gekennzeichnet, dass** sie in einem Hörhilfegerät ausgebildet ist.

44. Vorrichtung nach Patentanspruch 43,
**dadurch gekennzeichnet, dass** das Hörhilfegerät ein Hinter-dem-Ohr-Gerät, ein In-dem-Ohr-Gerät, ein Im-Kanal-Gerät, ein Taschengerät, einen Kopfhörer und/oder ein Implantat darstellt.

45. Vorrichtung nach einem der Patentansprüche 26 bis 44,
**dadurch gekennzeichnet, dass** das periodische Störsignal ein GSM- und/oder DECT-Signal darstellt.

46. Vorrichtung nach einem der Patentansprüche 26 bis 45,
**dadurch gekennzeichnet, dass** die Periodendauer-Bereitstellungseinheit eine Periodendauer-Ermittlungseinheit (1) aufweist, die zum Bestimmen von Signalmaxima eine Autokorrelation eines Abschnitts des gestörten Eingangssignals (E) durchführt und die Periodendauer (T) aus einem zeitlichen Abstand der Signalmaxima ermittelt.

47. Vorrichtung nach einem der Patentansprüche 26 bis 46,
**dadurch gekennzeichnet, dass** sie eine Erfassungseinrichtung für eine Sprachpause in dem gestörten Eingangssignal (E) aufweist, die mit der Störsignal-Ermittlungseinheit (2) zusammenwirkt.

48. Vorrichtung nach einem der Patentansprüche 26 bis 46,
**dadurch gekennzeichnet, dass** sie einen Speicher für frühere Werte für das dem Störsignal (S) entsprechende Signal (S') aufweist.

## Claims

1. Method for suppressing periodic interference signals in an input signal which has been subjected to interference, having the steps:
a) a period length (T) of the essentially periodic interference signal (S) is made available;
b) the signal (S') which corresponds to the interference signal (S) is determined; and
c) the signal (S') which corresponds to the interference signal is subtracted from the input signal (E) which has been subjected to interference, in order to generate an input signal (E') on which interference suppression has been performed
**characterized in that**, in step b), a superposition signal is generated at a distance in time from the period length (T) of the interference signal (S) as a function of the period length (T) of the interference signal (S) by multiple superpositioning on the input signal (E), so that interference signals (S) located at the same place in the superposition signal are increasingly amplified and useful signals (N) are increasingly removed from the input signal (E), and subsequent scaling of the superposition signal is carried out.

2. Method according to Patent Claim 1, **characterized in that** the input signal (E) is buffered as a digitized signal over a plurality of period lengths.

3. Method according to Patent Claim 1 or 2, **characterized in that**, in step b), mean value formation is carried out over a predetermined or changing number of period lengths (T).

4. Method according to one of Patent Claims 1 to 3, **characterized in that**, in step b), the superpositioning on the input signal (E) is carried out with different weighting factors (a).

5. Method according to Patent Claim 4, **characterized in that** sliding mean value formation is carried out.

6. Method according to Patent Claim 4 or 5, **characterized in that** the weighting factors (a) are defined as a function of the input signals.

7. Method according to one of Patent Claims 1 to 6, **characterized in that** the scaling has a division.

8. Method according to one of Patent Claims 1 to 7, **characterized in that**, in step a), the period length (T) is determined from the input signal (E) which has been subjected to interference.

9. Method according to Patent Claim 8, **characterized in that**, in step a), an autocorrelation of a section of the input signal (E) which has been subjected to interference is carried out in order to determine maximum values, and the period length (T) is determined from a time interval between the maximum values.

10. Method according to one of Patent Claims 1 to 9, **characterized in that** the input signal constitutes an input signal (E) which has been directly subjected to interference, or an error signal (E(k)) which is dependent thereon.

11. Method according to Patent Claim 10, having the steps:
a signal analysis is carried out in order to output the error signal (E (k)) and associated coefficients (aᵢ) on the basis of a useful signal (x(k)) which has been subjected to interference; and a signal synthesis is carried out in order to recover a useful signal (x*(k)) on which interference suppression has been performed, on the basis of an error signal (E'(k)) on which interference suppression has been performed, and the coefficients (aᵢ).

12. Method according to Patent Claim 11, **characterized in that** during the signal analysis, FIR filtering and/or IIR filtering are carried out in order to output a predictive error signal (E(k)) and associated predictor coefficients (aᵢ) on the basis of a speech signal (x(k)), and during the signal synthesis, IIR filtering and/or FIR filtering are carried out in order to recover the useful signal (x*(k)) on which interference suppression has been performed, on the basis of a predictive error signal (E'(k)) on which interference suppression has been performed, and the predictor coefficients (aᵢ).

13. Method according to Patent Claim 11 or 12, **characterized in that** a linear prediction is carried out during the signal analysis.

14. Method according to Patent Claim 13, **characterized in that** the linear prediction constitutes a short-term prediction in a time range of 20 to 400 milliseconds.

15. Method according to one of Patent Claims 11 to 14, **characterized in that** during the signal analysis the coefficients (aᵢ) are determined by means of the Levinson-Durbin algorithm.

16. Method according to one of Patent Claims 1 to 15, **characterized in that**, in step c), the subtraction is carried out as a function of signal energy of the input signal (E) which has been subjected to interference and of the input signal (E') on which interference suppression has been performed.

17. Method according to one of Patent Claims 1 to 16, **characterized in that** it is carried out in a wirefree telecommunications terminal.

18. Method according to one of Patent Claims 1 to 17, **characterized in that** it is carried out in a hearing aid.

19. Method according to one of Patent Claims 1 to 18, **characterized in that** the periodic interference signal constitutes a GSM and/or DECT signal.

20. Method according to one of Patent Claims 1 to 19, **characterized in that**, in step b), the signal (S') which corresponds to the interference signal (S) is determined in a pause in speech in the input signal (E) which has been subjected to interference.

21. Method according to Patent Claim 20, **characterized in that** a pause in speech is detected by means of energy in a current period length (T) of the input signal (E).

22. Method according to one of Patent Claims 20 or 21, **characterized in that** a pause in speech is detected by means of a maximum value in a current period length (T) of the input signal (E).

23. Method according to one of Patent Claims 20 to 22, **characterized in that** a pause in speech is detected by means of a change in the input signal (E) in a current period length (T) in comparison with a preceding period length.

24. Method according to one of Patent Claims 20 to 23, **characterized in that** an input signal with reduced interference is used as the input signal (E).

25. Method according to one of claims 1 to 24, **characterized in that**, in order to carry out step c), there is recourse to earlier values of the signal (S') corresponding to the interference signal (S).

26. Device for suppressing periodic interference signals in an input signal which has been subjected to interference, having:
a period length-provision unit (1) for making available a period length (T) of the essentially periodic interference signal (S);
an interference signal-determining unit (2) for determining a signal (S') which corresponds to the interference signal; and
a subtraction unit (3) for subtracting the signal (S'), corresponding to the interference signal, from an input signal (E) which has been subjected to interference, and for generating an input signal (E') on which interference suppression has been performed, **characterized in that** the interference signal-determining unit (2) generates a superposition signal at a distance in time from the period length (T) of the interference signal (S) as a function of the period length (T) of the interference signal (S) by multiple superpositioning on the input signal (E), so that interference signals (S) located in the same place are increasingly amplified and useful signals (N) are increasingly removed from the input signals (E) which have been subjected to interference, and scaling of the superposition signal is carried out in order to determine the signal (S') which corresponds to the interference signal.

27. Device according to Patent Claim 26, **characterized in that** the interference signal-determining unit (2) has a buffer for buffering the input signal (E) as a digitized signal over a plurality of period lengths (T).

28. Device according to Patent Claim 26 or 27, **characterized in that** the interference signal-determining unit (2) carries out mean value formation over a predetermined or changing number of period lengths (T).

29. Device according to Patent Claims 26 to 28, **characterized in that** the interference signal-determining unit (2) has a sliding mean value formation unit with different weighting factors (a).

30. Device according to one of Patent Claims 26 to 29, **characterized in that** the scaling is carried out by a division unit in order to implement a ratio of the superpositioned input signals with respect to the number of superpositions.

31. Device according to one of Patent Claims 26 to 30, **characterized by** a signal analyser (SA) for outputting an error signal (E(k)) as an input signal and associated coefficients (aᵢ) on the basis of a useful signal (x (k)) which has been subjected to interference; and
a signal synthesizer (SS) for recovering a useful signal (x*(k)) on which interference suppression has been performed, on the basis of an error signal (E'(k)) on which interference suppression has been performed, and the coefficients (aᵢ).

32. Device according to Patent Claim 31, **characterized in that** the signal analyser (SA) has an FIR filter and/or IIR filter for outputting a predictive error signal (E(k)) and associated predictor coefficients (aᵢ) on the basis of a speech signal (x(k)), and the signal synthesizer (SS) has an IIR filter and/or FIR filter for recovering the useful signal (x*(k)) on which interference suppression has been performed, on the basis of a predictive error signal (E'(k)) on which interference suppression has been performed, and associated predictor coefficients (aᵢ).

33. Device according to Patent Claim 31 or 32, **characterized in that** the signal analyser (SA) has a linear predictor for carrying out a linear prediction.

34. Device according to Patent Claim 33, **characterized in that** the linear predictor (SA) carries out short-term prediction in a time range of 20 to 400 milliseconds.

35. Device according to one of Patent Claims 31 to 34, **characterized in that** the signal analyser (SA) determines the coefficients (aᵢ) by means of the Levinson-Durbin algorithm.

36. Device according to one of Patent Claims 31 to 35, **characterized by** an HP filter (4) for filtering the useful signal (x(k)) which has been subjected to interference suppression, and for improving the calculation of coefficients in the signal analyser (SA).

37. Device according to Patent Claims 36, **characterized in that** the HP filter (4) is a pre-emphasis filter.

38. Device according to one of Patent Claims 36 or 37, **characterized by** a low-pass filter (5) for filtering the useful signal (x*(k)) on which interference suppression has been performed, and for compensating the high-pass filter (4).

39. Device according to Patent Claim 38, **characterized in that** the low-pass filter has a de-emphasis filter.

40. Device according to one of Patent Claims 31 to 39, **characterized by** an interference signal pre-filter for reducing the periodic interference signal in the useful signal (x(k)).

41. Device according to one of Patent Claims 26 to 40, **characterized in that** the useful signal (x(k)) which has been subjected to interference is generated by an electret microphone.

42. Device according to one of Patent Claims 26 to 41, **characterized in that** it is formed in a wirefree telecommunications terminal.

43. Device according to one of Patent Claims 26 to 42, **characterized in that** it is formed in a hearing aid.

44. Device according to Patent Claim 43, **characterized in that** the hearing aid is a behind-the-ear device, an in-the-ear device, an in-the-canal device, a pocket device, a headset and/or an implant.

45. Device according to one of Patent Claims 26 to 44, **characterized in that** the periodic interference signal constitutes a GSM signal and/or DECT signal.

46. Device according to one of Patent Claims 26 to 45, **characterized in that** the periodic length-provision unit has a period length-determining unit (1) which, in order to determine signal maximum values, carries out an autocorrelation of a section of the input signal (E) which has been subjected to interference, and determines the period length (T) from a time interval between the signal maximum values.

47. Device according to one of Patent Claims 26 to 46, **characterized in that** it has a sensing device for a pause in speech in the input signal (E) which has been subjected to interference and which interacts with the interference signal-determining unit (2).

48. Device according to one of Patent Claims 26 to 46, **characterized in that** it has a memory for earlier values for the signal (S') which corresponds to the interference signal (S).

## Revendications

1. Procédé pour la suppression de signaux parasites périodiques dans un signal d'entrée parasité, avec les étapes suivantes :
a) fournir une durée de période (T) du signal parasite globalement périodique (S) ;
b) déterminer un signal (S') correspondant au signal parasite (S) ; et
c) soustraire du signal d'entrée parasité (E) le signal (S') correspondant au signal parasite pour produire un signal d'entrée déparasité (E') ;
**caractérisé par le fait que**, à l'étape b), on produit en fonction de la durée de période (T) du signal parasite (S) un signal superposé au moyen d'une superposition multiple du signal d'entrée (E) suivant l'écart temporel égal à la durée de période (T) du signal parasite (S), de telle sorte que des signaux parasites (S) se trouvant au même endroit sont de plus en plus amplifiés dans le signal superposé et que des signaux utiles (N) sont de plus en plus effacés du signal d'entrée (E), et on calcule ensuite une norme du signal superposé.

2. Procédé selon la revendication 1,
**caractérisé par le fait qu'**on mémorise temporairement le signal d'entrée (E) comme signal numérisé sur plusieurs durées de période.

3. Procédé selon la revendication 1 ou 2,
**caractérisé par le fait que**, à l'étape b), on forme une valeur moyenne sur un nombre prédéterminé ou variable de durées de période (T).

4. Procédé selon l'une des revendications 1 à 3,
**caractérisé par le fait que**, à l'étape b), on effectue la superposition du signal d'entrée (E) avec différents facteurs de pondération (a).

5. Procédé selon la revendication 4,
**caractérisé par le fait qu'**on effectue une formation de valeur moyenne glissante.

6. Procédé selon la revendication 4 ou 5,
**caractérisé par le fait qu'**on fixe les facteurs de pondération (a) en fonction du signal d'entrée.

7. Procédé selon l'une des revendications 1 à 6,
**caractérisé par le fait que** le calcul de norme comporte une division.

8. Procédé selon l'une des revendications 1 à 7,
**caractérisé par le fait que**, à l'étape a), on détermine la durée de période (T) à partir du signal d'entrée parasité (E).

9. Procédé selon la revendication 8,
**caractérisé par le fait que**, à l'étape a), on effectue une auto-corrélation d'un tronçon du signal d'entrée parasité (E) pour déterminer des maxima et on détermine la durée de période (T) à partir d'un écart temporel entre les maxima.

10. Procédé selon l'une des revendications 1 à 9,
**caractérisé par le fait que** le signal d'entrée représente un signal d'entrée directement parasité (E) ou un signal d'erreur (E (k)) dépendant de celui-ci.

11. Procédé selon la revendication 10, avec les étapes suivantes :
analyse de signal pour fournir le signal d'erreur (E (k)) et des coefficients associés (aᵢ) sur la base d'un signal utile parasité (x (k)) ; et
synthèse de signal pour récupérer un signal utile déparasité (x* (k)) sur la base d'un signal d'erreur déparasité (E' (k)) et des coefficients (aᵢ).

12. Procédé selon la revendication 11,
**caractérisé par le fait que**, lors de l'analyse de signal, on effectue un filtrage FIR et/ou un filtrage IIR pour fournir un signal d'erreur de prédiction (E (k)) et des coefficients de prédiction associés (aᵢ) sur la base d'un signal vocal (x (k)) et que, lors de la synthèse de signal, on effectue un filtrage IIR et/ou un filtrage FIR pour récupérer le signal utile déparasité (x* (k)) sur la base d'un signal d'erreur de prédiction déparasité (E' (k)) et des coefficients de prédiction (aᵢ).

13. Procédé selon la revendication 11 ou 12,
**caractérisé par le fait que**, lors de l'analyse de signal, on effectue une prédiction linéaire.

14. Procédé selon la revendication 13,
**caractérisé par le fait que** la prédiction linéaire représente une prédiction à court terme dans une plage temporelle de l'ordre de 20 à 400 millisecondes.

15. Procédé selon l'une des revendications 11 à 14,
**caractérisé par le fait que**, lors de l'analyse de signal, on détermine les coefficients (aᵢ) au moyen d'un algorithme de Levinson-Durbin.

16. Procédé selon l'une des revendications 1 à 15,
**caractérisé par le fait que**, à l'étape c), on effectue la soustraction en fonction d'une énergie du signal d'entrée parasité (E) et du signal d'entrée déparasité (E').

17. Procédé selon l'une des revendications 1 à 16,
**caractérisé par le fait qu'**il est mis en oeuvre dans un terminal de télécommunication sans fil.

18. Procédé selon l'une des revendications 1 à 17,
**caractérisé par le fait qu'**il est mis en oeuvre dans une prothèse auditive.

19. Procédé selon l'une des revendications 1 à 18,
**caractérisé par le fait que** le signal parasite périodique représente un signal GSM et/ou DECT.

20. Procédé selon l'une des revendications 1 à 19,
**caractérisé par le fait que**, à l'étape b), on détermine le signal (S') correspondant au signal parasite (S) dans une pause de paroles du signal d'entrée parasité (E).

21. Procédé selon la revendication 20,
**caractérisé par le fait qu'**on détermine une pause de paroles à l'aide d'une énergie dans une durée de période actuelle (T) du signal d'entrée (E).

22. Procédé selon l'une des revendications 20 ou 21,
**caractérisé par le fait qu'**on fixe une pause de paroles à l'aide d'une valeur maximale dans une durée de période actuelle (T) du signal d'entrée (E).

23. Procédé selon l'une des revendications 20 à 22,
**caractérisé par le fait qu'**on fixe une pause de paroles à l'aide d'une modification du signal d'entrée (E) dans une durée de période actuelle (T) en comparaison d'une durée de période précédente.

24. Procédé selon l'une des revendications 20 à 23,
**caractérisé par le fait qu'**on utilise comme signal d'entrée (E) un signal d'entrée à parasite réduit.

25. Procédé selon l'une des revendications 1 à 24,
**caractérisé par le fait que**, pour la mise en oeuvre de l'étape c), on revient à des valeurs antérieures du signal (S') correspondant au signal parasite (S).

26. Dispositif pour la suppression de signaux parasites périodiques dans un signal d'entrée parasité, avec :
une unité de fourniture de durée de période (1) pour fournir une durée de période (T) du signal parasite globalement périodique (S) ;
une unité de détermination de signal parasite (2) pour déterminer un signal (S') correspondant au signal parasite ; et
une unité de soustraction (3) pour soustraire le signal (S') correspondant au signal parasite d'un signal d'entrée parasité (E) et pour produire un signal d'entrée déparasité (E') ;
**caractérisé par le fait que** l'unité de détermination de signal parasite (2) produit en fonction de la durée de période (T) du signal parasite périodique (S) un signal superposé au moyen d'une superposition multiple du signal d'entrée (E) suivant l'écart temporel égal à la durée de période (T) du signal parasite (S), de telle sorte que des signaux parasites (S) se trouvant au même endroit sont de plus en plus amplifiés et que des signaux utiles (N) sont de plus en plus effacés des signaux d'entrée parasités (E), et **par le fait qu'**elle calcule ensuite une norme du signal superposé pour déterminer le signal (S') correspondant au signal parasite.

27. Dispositif selon la revendication 26,
**caractérisé par le fait que** l'unité de détermination de signal parasite (2) comporte une mémoire intermédiaire pour la mémorisation temporaire du signal d'entrée (E) comme signal numérisé sur plusieurs durées de période (T).

28. Dispositif selon la revendication 26 ou 27,
**caractérisé par le fait que** l'unité de détermination de signal parasite (2) forme une valeur moyenne sur un nombre prédéterminé ou variable de durées de période (T).

29. Dispositif selon l'une des revendications 26 à 28,
**caractérisé par le fait que** l'unité de détermination de signal parasite (2) comporte une unité de formation de valeur moyenne glissante avec différents facteurs de pondération (a).

30. Dispositif selon l'une des revendications 26 à 29,
**caractérisé par le fait que** le calcul de norme s'effectue par une unité de division pour la réalisation d'un rapport entre les signaux d'entrée superposés et le nombre des superpositions.

31. Dispositif selon l'une des revendications 26 à 30,
**caractérisé par**
un analyseur de signal (SA) pour fournir un signal d'erreur (E (k)) comme signal d'entrée et des coefficients associés (aᵢ) sur la base d'un signal utile parasité (x (k)) ; et
un synthétiseur de signal (SS) pour récupérer un signal utile déparasité (x* (k)) sur la base d'un signal d'erreur déparasité (E' (k)) et des coefficients (aᵢ).

32. Dispositif selon la revendication 31,
**caractérisé par le fait que** l'analyseur de signal (SA) comporte un filtre FIR et/ou un filtre IIR pour fournir un signal d'erreur de prédiction (E (k)) et des coefficients de prédiction associés (aᵢ) sur la base d'un signal vocal (x (k)) et que le synthétiseur de signal (SS) comporte un filtre IIR et/ou un filtre FIR pour récupérer le signal utile déparasité (x* (k)) sur la base d'un signal d'erreur de prédiction déparasité (E' (k)) et des coefficients de prédiction (aᵢ).

33. Dispositif selon la revendication 31 ou 32,
**caractérisé par le fait que** l'analyseur de signal (SA) comporte un prédicteur linéaire pour la mise en oeuvre d'une prédiction linéaire.

34. Dispositif selon la revendication 33,
**caractérisé par le fait que** le prédicteur linéaire (SA) effectue une prédiction à court terme dans une plage temporelle de l'ordre de 20 à 400 millisecondes.

35. Dispositif selon l'une des revendications 31 à 34,
**caractérisé par le fait que** l'analyseur de signal (SA) détermine les coefficients (aᵢ) au moyen d'un algorithme de Levinson-Durbin.

36. Dispositif selon l'une des revendications 31 à 35,
**caractérisé par** un filtre passe-haut HP (4) pour le filtrage du signal utile parasité (x (k)) et pour l'amélioration du calcul de coefficients dans l'analyseur de signal (SA).

37. Dispositif selon la revendication 36,
**caractérisé par le fait que** le filtre passe-haut HP (4) comporte un filtre de pré-accentuation.

38. Dispositif selon l'une des revendications 36 ou 37,
**caractérisé par** un filtre passe-bas TP (5) pour le filtrage du signal utile déparasité (x* (k)) et pour la compensation du filtre passe-haut HP (4).

39. Dispositif selon la revendication 38,
**caractérisé par le fait que** le filtre passe-haut TP comporte un filtre de désaccentuation.

40. Dispositif selon l'une des revendications 31 à 39,
**caractérisé par** un préfiltre de signal parasite pour réduire le signal parasite périodique dans le signal utile (x (k)).

41. Dispositif selon l'une des revendications 26 à 40,
**caractérisé par le fait que** le signal utile parasité (x (k)) est produit par un microphone électrète.

42. Dispositif selon l'une des revendications 26 à 41,
**caractérisé par le fait qu'**il est conçu dans un terminal de télécommunication sans fil.

43. Dispositif selon l'une des revendications 26 à 42,
**caractérisé par le fait qu'**il est conçu dans une prothèse auditive.

44. Dispositif selon la revendication 43,
**caractérisé par le fait que** la prothèse auditive représente un appareil placé derrière l'oreille, un appareil placé dans l'oreille, un appareil placé dans le canal auditif, un appareil de poche, un écouteur placé sur la tête et/ou un implant.

45. Dispositif selon l'une des revendications 26 à 44,
**caractérisé par le fait que** le signal parasite périodique représente un signal GSM et/ou DECT.

46. Dispositif selon l'une des revendications 26 à 45,
**caractérisé par le fait que** l'unité de fourniture de durée de période comporte une unité de détermination de durée de période (1) qui effectue pour la détermination de maxima de signal une auto-corrélation d'un tronçon du signal d'entrée parasité (E) et qui détermine la durée de période (T) à partir d'un écart temporel entre les maxima de signal.

47. Dispositif selon l'une des revendications 26 à 46,
**caractérisé par le fait qu'**il comporte un dispositif de détection qui est destiné à détecter une pause de paroles dans le signal d'entrée parasité (E) et qui coopère avec l'unité de détermination de signal parasite (2).

48. Dispositif selon l'une des revendications 26 à 46,
**caractérisé par le fait qu'**il comporte une mémoire pour des valeurs antérieures pour le signal (S') correspondant au signal parasite (S).
